# EUROPÄISCHE PATENTSCHRIFT

(11) **EP 3 013 666 B1**
(45) Veröffentlichungstag und Bekanntmachung des Hinweises auf die Patenterteilung: **27.09.2017**
(21) Anmeldenummer: 14752613.1
(22) Anmeldetag: 14.08.2014
(51) Int. Cl.: B61L 3/12, B61L 23/14

(54) **VERFAHREN ZUM BETREIBEN EINES ZUGBEEINFLUSSUNGSSYSTEMS UND ZUGBEEINFLUSSUNGSSYSTEM**
METHOD FOR OPERATING A TRAIN CONTROL SYSTEM AND TRAIN CONTROL SYSTEM
PROCÉDÉ D'EXPLOITATION D'UN SYSTÈME DE COMMANDE AUTOMATIQUE DE LA MARCHE D'UN TRAIN ET SYSTÈME DE COMMANDE AUTOMATIQUE DE LA MARCHE D'UN TRAIN

(30) Priorität: 27.08.2013 DE 102013217047
(43) Veröffentlichungstag der Anmeldung: 04.05.2016
(73) Patentinhaber: Siemens Aktiengesellschaft, 80333 München (DE)
(72) Erfinder: SCHARNWEBER, Klaus, 38162 Cremlingen (DE); SCHENKE, Oliver, 38159 Vechelde (DE)
(86) Internationale Anmeldenummer: PCT/EP2014/067403
(87) Internationale Veröffentlichungsnummer: WO 2015/028315

(56) Entgegenhaltungen:
- EP-A2- 1 612 118
- DE-A1- 19 630 575
- DE-A1-102007 031 138
- DE-C1- 10 063 979
- GB-A- 2 377 537
- GREITER G ET AL: "MIGRATION ZUB 121 / EURO-BALISE BEI DEN SBB", SIGNAL + DRAHT, TELZLAFF VERLAG GMBH. DARMSTADT, DE, Bd. 89, Nr. 10, 1. Oktober 1997 (1997-10-01), Seiten 22-24, XP000779776, ISSN: 0037-4997
- KRITTIAN F: "FUNKFAHRBETRIEB AUF EINER NEBENBAHN ALS DEMONSTRATION ZUR EXPO 2000RADIO-CONTROLLED TRAIN OPERATION ON A SECONDARY LINE AS A DEMONSTRATION AT EXPO 2000 RADIOGUIDAGE SUR UN CHEMIN DE FER SECONDAIRE A DES FINS DE DEMONSTRATION POUR L'EXPO 2000", ELEKTRISCHE BAHNEN, OLDENBOURG INDUSTRIEVERLAG, MUNCHEN, DE, Bd. 98, Nr. 5/06, 1. Mai 2000 (2000-05-01) , Seiten 186-190, XP000947951, ISSN: 0013-5437

## Beschreibung

Es ist unter der Bezeichnung "Zub 222c" ein Zugbeeinflussungssystem der Siemens Aktiengesellschaft bekannt, das mit einer punktförmigen Datenübertragung zwischen Streckeneinrichtungen und einem Fahrzeuggerät des jeweiligen Zuges arbeitet und bei dem Signalaufwertungen über eine Funkübertragungseinrichtung vorgenommen werden, die jeweils aus einer streckenseitigen Funkeinrichtung an Streckenblockabschnittsenden und einem Fahrzeuggerät im Zug mit einer geräteseitigen Funkeinrichtung besteht. Unter Signalaufwertung wird dabei die Umsetzung der jeweiligen Anzeige des Signals, beispielsweise eines Lichtsignals, in eine codierte und elektronisch übertragbare Information verstanden.

In Figur 1 ist das bekannte Zugbeeinflussungssystem schematisch dargestellt. Bei diesem System ist an ein Lichtsignal C an einem Streckenblockabschnittsende 1 eines Streckenblockabschnitts B-C eine Informationserzeugereinrichtung 2 angeschlossen, die die am Lichtsignal C angezeigten Signalbegriffe in eine codierte Information J, beispielsweise einen 2aus5-Code umwandelt. Mit dieser codierten Information J wird ein Datenpunkt 3 in Form einer steuerbaren Gleiskoppelspule an dem Streckenblockabschnittsende 1 beaufschlagt und dabei ein Telegramm Tc ausgewählt, das eine Information über den jeweiligen Signalbegriff am Lichtsignal C enthält. Von einer streckenseitigen Funkeinrichtung 4 mit einer Antenne 5 wird das jeweilige Telegramm Tc auf eine Sendeanforderung Sc seitens eines Zuges 6 zu diesem Zug übertragen; diese Übertragung erfolgt fortlaufend, was in Figur 1 durch die verschiedenen Positionen des Zuges auf dem Streckenblockabschnitt B-C dargestellt ist.

Wie Figur 1 ferner zeigt, ist der Streckenblockabschnitt B-C mittels eines dem einen Lichtsignal C vorgeordneten Lichtsignal B definiert, das an einem Streckenblockabschnittsende 7 eines vorgeordneten Streckenblockabschnitt A-B liegt. Hier befindet sich auch ein Datenpunkt 8 in Form einer steuerbaren Gleiskoppelspule für das Lichtsignal B. Bei der Überfahrt des Zuges 6 über den Datenpunkt 8 werden Streckendaten für den Streckenblockabschnitt B-C von dem Datenpunkt 8 zu dem Fahrzeuggerät des Zuges 6 übertragen. Empfängt das Fahrzeuggerät des Zuges 6 das Telegramm Tc, dann wird für den Streckenabschnitt B-C ein Fahrverlauf vorgegeben, der jeweils dem aktuellen Signalbegriff an dem Lichtsignal C angepasst ist.

Ein Verfahren zum Betreiben eines Zugbeeinflussungssystems für eine Strecke mit Streckenblockabschnitten ist auch aus der Offenlegungsschrift DE 10 2007 031 138 A1 bekannt. Bei diesem bekannten Verfahren erfolgt zum Einen eine Übertragung von Datentelegrammen von einer streckenseitigen Anordnung mit an einem Funkbussystem angeschlossenen Funksendern an eine fahrzeugseitige Anordnung eines jeweiligen Schienenfahrzeugs mit einem Funkempfänger. Die Datentelegramme enthalten Streckenblockabschnittsnummern und zugeordnete Lichtsignalinformationen. Zum Anderen erfolgt bei Überfahrt fest codierter Koppelspulen, welche an den Enden der Streckenblockabschnitte fest positionierte Datenpunkte bilden, eine Übertragung der Nummer des jeweils nächsten Streckenblockabschnitts an die fahrzeugseitige Anordnung des überfahrenden Schienenfahrzeugs. Anhand der Nummer des nächsten Streckenblockabschnitts (Streckenblockabschnittsnummer) filtert die fahrzeugseitige Anordnung aus den Datentelegrammen das für diesen Streckenblockabschnitt generierte Datentelegramm aus und verwendet die zugeordneten Lichtsignalinformationen für die Fortsetzung der Fahrt des Schienenfahrzeugs.

Der Erfindung liegt die Aufgabe zugrunde, ein Verfahren zum Betreiben eines Zugbeeinflussungssystems für eine Strecke mit Streckenblockabschnitten vorzuschlagen, das sich mit einem vergleichsweise geringen Geräteaufwand an den Streckenblockabschnitten durchführen lässt.

Zur Lösung dieser Aufgabe dient ein Verfahren zum Betreiben eines Zugbeeinflussungssystems für eine Strecke mit Streckenblockabschnitten, bei dem eine punktförmige Datenübertragung zwischen jeweils einer Streckeneinrichtung mit einer streckenseitigen Funkeinrichtung an den Enden der Streckenblockabschnitte und einem Fahrzeuggerät mit einer geräteseitigen Funkeinrichtung erfolgt; es werden an Datenpunkten an den Enden der Streckenblockabschnitte von dem Fahrzeuggerät jeweils Adressendaten des Signals des jeweils nächsten Streckenblockabschnitts und Streckendaten des jeweils übernächsten Streckenblockabschnitts sowie jeweils Speicherdaten in Form eines gespeicherten, kompletten Satz von Telegrammen aktiviert, die die möglichen Zustände des Signals jeweils an dem Ende des nächsten Streckenblockabschnitts kennzeichnen; außerdem sendet das Fahrzeuggerät jeweils nach Passieren eines Datenpunktes eine Sendeaufforderung an die streckenseitige Funkeinrichtung des nächsten Streckenblockabschnittsendes, woraufhin eine gesicherte Information des jeweils am Signal dieses Streckenblockabschnitts angezeigten Signalbegriffs von der streckenseitigen Funkeinrichtung über die geräteseitige Funkeinrichtung zu dem Fahrzeuggerät gesendet wird, um damit im Fahrzeuggerät anhand der Speicherdaten ein aktuelles Telegramm auszuwählen.

Ein wesentlicher Vorteil des erfindungsgemäßen Verfahrens besteht darin, dass es ohne eine steuerbare Gleiskoppelspule bzw. ohne eine steuerbare Balise auskommt, weil die gesicherte Information über den Signalbegriff des jeweiligen Signals - und nicht ein mit einer steuerbaren Gleiskoppelspule oder einer steuerbaren Balise ausgewähltes Telegramm - zu dem Fahrzeuggerät des jeweiligen Zuges gesendet wird. Im Fahrzeuggerät des Zuges wird erfindungsgemäß das Telegramm ausgewählt, das einen dem jeweiligen Signalbegriff angepasste Fahrweise des Zuges gewährleistet. Die Gleiskoppelspulen bzw. Balisen können daher einfacher und damit kostengünstiger als nicht steuerbare Spulen bzw. Balisen ausgeführt sein.

Bei dem erfindungsgemäßen Verfahren hat es sich als vorteilhaft erwiesen, wenn aus Gründen einer besonders hohen Betriebssicherheit an den Datenpunkten zusätzlich jeweils Adressendaten des Signals des jeweils übernächsten Streckenblockabschnitts und Streckendaten des jeweils darauf folgenden Streckenblockabschnitts aktiviert werden.

Hinsichtlich der Aktivierung der Adressendaten der Signale und der Streckendaten der Streckenblockabschnitte kann das erfindungsgemäße Verfahren in unterschiedlicher Weise durchgeführt werden. Eine vorteilhafte Ausführung wird darin gesehen, dass jeweils die Adressendaten der Signale und die Streckendaten sowie jeweils die Speicherdaten in Form eines gespeicherten, kompletten Satz von Telegrammen von dem Fahrzeuggerät an den Datenpunkten übernommen werden. Ein wesentlicher Vorteil dieser Ausführungsform des erfindungsgemäßen Verfahrens besteht darin, dass das Fahrzeuggerät hinsichtlich seiner Speicherkapazität nicht besonders groß bemessen zu sein braucht, weil jeweils nur die jeweils interessierenden Adressendaten der Signale und die Streckendaten sowie die Speicherdaten an den Datenpunkten übernommen werden.

Diese Ausführungsform des erfindungsgemäßen Verfahrens ermöglicht es dann in kostengünstiger Weise als Datenpunkte Festdaten-Balisen zu verwenden.

Bei einer anderen vorteilhaften Ausführungsform des erfindungsgemäßen Verfahrens wird auf dem Fahrzeuggerät ein Strecken-Datenspeicher eingesetzt, in dem die Adressendaten der Signale und die Streckendaten der Strecke sowie die Speicherdaten in Form eines gespeicherten, kompletten Satz von Telegrammen an der Strecke gespeichert sind; an den Datenpunkten werden jeweils die Adressendaten des Signals des jeweils nächsten Streckenblockabschnitts und die Streckendaten des jeweils übernächsten Streckenblockabschnitts sowie jeweils die Speicherdaten in Form eines gespeicherten, kompletten Satz von Telegrammen aus dem Strecken-Datenspeicher aufgerufen werden, die die möglichen Zustände des Signals jeweils an dem nächsten Streckenblockabschnittsende kennzeichnen; unter Streckendaten werden in diesem Zusammenhang auch die Streckendaten eines gesamten Streckennetzes verstanden. In diesem Falle wird gewissermaßen ein Streckenatlas in dem Strecken-Datenspeicher hinterlegt und die entsprechenden Daten bei Einfahrt in einen nächsten Streckenblockabschnitt aufgerufen. Diese Ausführungsform des erfindungsgemäßen Verfahrens erfordert zwar fahrzeuggeräteseitig einen größeren Speicheraufwand, jedoch ist die Datenübertragung von den jeweiligen Datenpunkten zu dem Fahrzeuggerät vergleichsweise einfach und daher vergleichsweise wenig aufwendig. Bei dieser Ausführungsform kann mit Vorteil auf eine ungesteuerte bzw. festcodierte Gleiskoppelspule als Datenpunkt zurück gegriffen werden.
Unabhängig von der konkreten Ausführungsform des erfindungsgemäßen Verfahrens ist es in jedem Fall vorteilhaft, als gesicherte Information eine jeweils am Ende der Streckenblockabschnitte gebildete codierte Information des jeweils angezeigten Signalbegriffs zu verwenden. Dabei kann ein 2-kanalig ausgelegter 2aus5-Code Verwendung finden oder eine einkanalige Übertragung mit einem sicher verdoppelten 2aus5-Code vorgenommen werden.

Als besonders vorteilhaft wird es jedoch angesehen, als gesicherte Information jeweils die Stell-Information zu verwenden, die vom jeweils zugeordneten Stellwerk zu dem Signal am Ende des jeweiligen Streckenblockabschnitts gesichert gesendet wird. In diesem Falle ist der Aufwand jeweils an den Enden der Streckenabschnitte relativ gering, weil der Signalbegriff direkt vom Stellwerk über die streckenseitige Funkeinrichtung zur fahrzeuggeräteseitigen Funkeinrichtung übertragen werden kann; eine besondere Sicherung der Übertragung ist dabei nicht erforderlich, weil der Signalbegriff von dem Stellwerk in der Regel in Form gesicherter Telegramme übermittelt wird.

Die Erfindung betrifft ferner ein Zugbeeinflussungssystem für eine Strecke mit Streckenblockabschnitten und stellt sich die Aufgabe, ein solches Zugbeeinflussungssystem mit vergleichsweise geringem Geräteaufwand aufzubauen.

Zur Lösung dieser Aufgabe weist ein Zugbeeinflussungssystem für eine Strecke mit Streckenblockabschnitten mit einer punktförmigen Datenübertragung zwischen jeweils einer Streckeneinrichtung mit einer streckenseitigen Funkeinrichtung an den Enden der Streckenblockabschnitten und einem Fahrzeuggerät mit einer geräteseitigen Funkeinrichtung erfindungsgemäß in dem Fahrzeuggerät eine Aktivierungseinrichtung auf, die an Datenpunkten an den Streckenblockabschnittsenden von dem Fahrzeuggerät jeweils Adressendaten des Signals des jeweils nächsten Streckenblockabschnitts und Streckendaten des jeweils übernächsten Streckenblockabschnitts sowie jeweils Speicherdaten in Form eines gespeicherten, kompletten Satz von Telegrammen aktiviert, die die möglichen Zustände des Signals jeweils an dem nächsten Streckenblockabschnittsende kennzeichnen; an den Enden der Streckenblockabschnitte ist eine Informationseinrichtung vorhanden, die jeweils nach Passieren eines Datenpunktes durch das Fahrzeuggerät mit Aussenden einer Sendeaufforderung an die streckenseitige Funkeinrichtung am Ende des jeweils nächsten Streckenblockabschnitts eine gesicherte Information des jeweils am Signal dieses Streckenblockabschnittsendes angezeigten Signalbegriffs bereit hält, und auf dem Fahrzeuggerät ist eine Auswähleinrichtung vorhanden, die beim Eingang einer von der streckenseitigen Funkeinrichtung über die geräteseitige Funkeinrichtung zu dem Fahrzeuggerät gesendeten, gesicherten Information anhand der Speicherdaten ein aktuelles Telegramm auswählt.

Ein solches Zugbeeinflussungssystem weist sinngemäß dieselben Vorteile auf, wie sie oben bereits im Zusammenhang mit dem erfindungsgemäßen Verfahren zum Betreiben eines Zugbeeinflussungssystems angeführt worden sind.

Bei dem erfindungsgemäßen Zugbeeinflussungssystem kann aus Sicherheitsgründen sowie aus Gründen einer besonderen Zuverlässigkeit die Aktivierungseinrichtung derart ausgebildet sein, dass sie an den Datenpunkten zusätzlich jeweils Adressendaten des Signals des jeweils übernächsten Streckenblockabschnitts und Streckendaten des jeweils darauf folgenden Streckenblockabschnitts aktiviert.

Vorteilhafterweise ist bei dem erfindungsgemäßen Zugbeeinflussungssystem hinsichtlich des Fahrzeuggerätes die Aktivierungseinrichtung als eine Abfrageeinrichtung ausgebildet, die jeweils die Adressendaten des Lichtsignals des jeweils nächsten Streckenblockabschnitts und die Streckendaten des jeweils übernächsten Streckenblockabschnitts sowie jeweils die Speicherdaten in Form eines gespeicherten, kompletten Satz von Telegrammen von den Datenpunkten übernimmt. Vorteilhaft ist ein solches Zugbeeinflussungssystem nach der Erfindung insofern, als es hinsichtlich des Fahrzeuggerätes ohne aufwendige Speichereinrichtungen auskommt.

Die Datenpunkte können bei einem solchen Zugbeeinflussungssystem vorteilhafterweise Festdaten-Balisen sein, die sich durch einen einfacheren Aufbau und damit günstigere Herstellungskosten im Vergleich zu steuerbaren Balisen auszeichnen.

Bei einer anderen Ausführungsform des erfindungsgemäßen Zugbeeinflussungssystems umfasst die Aktivierungseinrichtung einen Strecken-Datenspeicher, in dem die Adressendaten der Signale und die Streckendaten der Strecke sowie die Speicherdaten in Form eines gespeicherten, kompletten Satz von Telegrammen an der Strecke gespeichert sind, und die Aktivierungseinrichtung eine mit dem Strecken-Datenspeicher verbundene Datenverarbeitungseinrichtung aufweist, die an den Datenpunkten jeweils die Adressendaten des Signals des jeweils nächsten Streckenblockabschnitts und die Streckendaten des jeweils übernächsten Streckenblockabschnitts sowie jeweils die Speicherdaten in Form eines gespeicherten, kompletten Satz von Telegrammen aus dem Strecken-Datenspeicher aufruft, die die möglichen Zustände des Signals jeweils an dem Ende des übernächsten Streckenblockabschnitts kennzeichnen.

Vorteilhaft ist diese Ausführungsform des erfindungsgemäßen Zugbeeinflussungssystems vor allem insofern, als an den Datenpunkten vergleichsweise wenig Informationen zum Zug bzw. dessen Fahrzeuggerät übertragen werden müssen, was sich nicht nur auf die Zuverlässigkeit des Systems, sondern auch hinsichtlich der Kosten günstig auswirkt, weil lediglich hinsichtlich des Zuges bzw. seines Fahrzeuggerätes ein erhöhter Aufwand in Form des Strecken-Datenspeichers getrieben werden muss.

Die Informationseinrichtung kann bei der erfindungsgemäßen Zugbeeinflussungseinrichtung unterschiedlich ausgebildet sein; als vorteilhaft wird es angesehen, wenn die Informationseinrichtung derart ausgebildet ist, dass als gesicherte Information eine codierte Information des jeweils am Signal angezeigten Signalbegriffs erzeugt wird. Dabei kann die Informationseinrichtung derart ausgebildet sein, dass die codierte Information mit einem zwei-kanalig ausgelegten 2aus5-Code übertragen wird. Vorteilhaft kann es in diesem Zusammenhang aber auch sein, wenn die Informationseinrichtung derart ausgeführt ist, dass die codierte Information ein-kanalig mit einem sicher verdoppelten 2aus5-Code übertragen wird.

Wie oben bereits zum erfindungsgemäßen Verfahren sinn gemäß ausgeführt worden ist, so ist es auch bei dem erfindungsgemäßen Zugbeeinflussungssystem besonders vorteilhaft, wenn die Informationseinrichtung derart ausgebildet ist, dass sie als gesicherte Information jeweils die Stell-Information vom jeweils zugeordneten Stellwerk zu dem Signal am Ende des jeweiligen Streckenblockabschnitts zu der streckenseitigen Funkeinrichtung überträgt.

Zur weiteren Erläuterung der Erfindung sind in
- Figur 2: ein Ausführungsbeispiel eines erfindungsgemäßen Zugbeeinflussungssystems, in
- Figur 3: dasselbe Zugbeeinflussungssystem wie in Figur 2 mit einer Darstellung der Situation bei einem Fahrtbeginn eines Zuges, in
- Figur 4: die Verhältnisse in dem erfindungsgemäßen Zugbeeinflussungssystem bei einer Übertragungsstörung in einem Kanal einer Festdaten-Balise und in
- Figur 5: die Situation des erfindungsgemäßen Zugbeeinflussungssystems bei einem gestörten Funkkanal wiedergegeben.

In Figur 2 ist ein Ausschnitt aus einem Zugbeeinflussungssystem mit Streckenblockabschnitten B-C und C-D sowie D-E dargestellt. Am Ende eines nicht näher dargestellten Streckenblockabschnitts A-B bzw. am Beginn des Streckenabschnitts B-C befindet sich eine einen Datenpunkt 20 bildende Festdaten-Balise, die einem Signal B, beispielsweise einem Lichtsignal, zugeordnet ist. Von dem Datenpunkt 20 werden bei einer Überfahrt eines Zuges 21 zu seinem nicht dargestellten Fahrzeuggerät Adressendaten für ein Signal C am Ende des nächsten Streckenblockabschnitts B-C übertragen; außerdem werden zu dem Fahrzeuggerät des Zuges 21 Streckendaten für einen übernächsten Streckenblockabschnitt C-D übertragen.

Mit dem Überfahren des Datenpunktes 20 bzw. des Signals B wird von dem Fahrzeuggerät des Zuges 21 eine Sendeaufforderung Sc an eine Funkeinrichtung 22 im Bereich des Endes des nächsten Streckenblockabschnitts B-C gesandt. Auf diese Sende-Aufforderung Sc hin wird von einer Informationserzeugereinrichtung 23 über zwei Kanäle 24 und 25 eine codierte Information Jc des jeweils am Signal C angezeigten Signalbegriffs von der Funkeinrichtung 22 zu einer nicht gezeigten fahrzeuggeräteseitigen Funkeinrichtung im Zug 21 übertragen und daraufhin unter Berücksichtigung der im Fahrzeuggerät des Schienenfahrzeugs 21 vorher gespeicherten Streckendaten für den Streckenblockabschnitt B-C ein Telegramm auswählt, nach dem der Zug 21 unter Berücksichtigung des jeweils aktuellen Signalbegriffs des Signals C entsprechend den Streckendaten für den Streckenblockabschnitt B-C gesteuert wird.

Der Figur 2 ist ferner zu entnehmen, dass die Beaufschlagung des Zuges 21 bzw. dessen Fahrzeuggerät während der gesamten Durchfahrt durch den Streckenblockabschnitt B-C erfolgt, so dass jeweils eine Anpassung der Fahrweise des Zuges 21 an den jeweils aktuellen Signalbegriff des Signals C erfolgt.

Passiert der Zug 21 mit seinem Fahrzeuggerät einen von einer Festdaten-Balise gebildeten Datenpunkt 26 am Ende des Streckenblockabschnitts B-C, dann werden dabei Adressendaten eines Signals D am Ende eines nächsten Streckenblockabschnitts C-D sowie Streckendaten für den übernächsten Streckenblockabschnitt D-E mit einem Signal E zu dem Fahrzeuggerät übertragen. Damit ist das Zugbeeinflussungssystem darauf vorbereitet, bei Erreichen eines Datenpunktes 27 mit einer Festdaten-Balise am Signal D den Zug auch über den Streckenblockabschnitt D-E sicher zu führen. Vorher jedoch wird beim Überfahren des Signals D durch den Zug 21 mittels einer nicht dargestellten streckenseitigen Funkeinrichtung im Bereich des zusätzlichen Signals D von dem Zug 21 erneut eine SendeAufforderung abgesendet und daraufhin wieder eine gesicherte Information Jc1 zu dem Zug 21 geschickt, in dessen Fahrzeuggerät dann auf der Grundlage der beim Überfahren des Signals C gespeicherten Streckendaten für den Abschnitt C-D die Fahrt des Zuges 21 im Bereich des Streckenblockabschnitts C-D signalstellungsangepasst erfolgen kann.

Entsprechend funktioniert das erfindungsgemäße Zugbeeinflussungssystem, wenn ein Strecken-Datenspeicher im Fahrzeuggerät des Zuges verwendet wird, in dem die Adressendaten der Signale und die Streckendaten der Streckenblockabschnitte sowie die Speicherdaten in Form eines gespeicherten, kompletten Satzes von Telegrammen für die Strecke gespeichert sind. Hierbei werden dann an den einzelnen Datenpunkten jeweils die Daten und die Telegramme in dem Strecken-Datenspeicher aktiviert, die für das Befahren des jeweils nächsten Streckenblockabschnitts benötigt werden, um beim Eingehen einer gesicherten Information das für das jeweils anzusteuernde Signal jeweils infrage kommende Telegramm auswählen zu können.

In Figur 3 ist gezeigt, wie bei einem Start eines Zuges 30 vor oder an einem Datenpunkt 31 mit einer Festdaten-Balise die Fahrt aufgenommen werden kann. Es werden hier an dem Datenpunkt 31 Adressendaten für ein Signal A und auch für ein weiteres Signal B vom Fahrzeuggerät des Schienenfahrzeugs 31 übernommen; außerdem werden Streckendaten für Streckenblockabschnitte A-B und B-C zu dem Zug 30 übertragen. Bei der Überfahrt über den Datenpunkt 31 mit Sichtgeschwindigkeit wird zunächst eine gegenseitige Funkverbindung zu einem Signal A aufgenommen. Passiert der Zug das Signal A, dann wird eine Funkverbindung zu dem Signal B am Ende des Streckenblockabschnitts A-B hergestellt. Außerdem wird eine Funkverbindung zu einem Signal C am Ende eines nächsten Streckenabschnitts B-C aufgebaut. Erreicht der Zug 30 einen Datenpunkt 32 mit einer Festdaten-Balise am Ende des Streckenblockabschnitts A-B, dann werden Adressendaten für die Signale C und D sowie Streckendaten für die Abschnitte B-C und einen übernächsten Streckenabschnitt C-D übertragen. Danach läuft das System so, wie es im Zusammenhang mit der Figur 2 bereits ausführlich beschrieben worden ist.

In Figur 4 ist angenommen, dass an einem Datenpunkt 40 mit einer Festdaten-Balise am Ende eines Streckenblockabschnitts A-B eine Störung vorliegt, so dass keine Adressendaten für ein Signal C am Ende eines nächsten Streckenabschnitts B-C übertragen werden können. Es liegen aber nach Passieren des Signals B nach wie vor die Telegramme für den Streckenblockabschnitt A-B vor, so dass mit einer Signalinformation "HALT Erwarten" mit einer ablaufenden Bremskurve auf die Zielgeschwindigkeit VFrei bis zu zum Signal C regulär gefahren werden kann.

Erreicht der Zug 41 den Datenpunkt 42, dann ist eine Aufnahme einer Funkverbindung zu dem Signal C möglich, und es werden Adressendaten für das Signal C am Ende des Streckenabschnitts B-C und für das Signal D am Ende des Streckenblockabschnitts C-D übertragen. Es muss also trotz einer gestörten Übertragung zwischen einem Datenpunkt und dem Fahrzeuggerät keine Störfahrt eingeleitet werden.

Figur 5 stellt die Verhältnisse dar, wie sie sich bei einem gestörten Funkkanal ergeben. Angenommen ist, dass die streckenseitige Funkeinrichtung 50 eines Signals B an einem Datenpunkt 51 mit einer Festdaten-Balise gestört ist. In diesem Fall wird bis zu dem zugeordneten Signal B wie bei einer Übertragungsstörung im Balisen-Kanal mit einer Signalinformation "HALT-Erwarten" und einer ablaufenden Bremskurve auf die Zielgeschwindigkeit Vfrei bis zum Signal B regulär gefahren. Das Signal B muss mit Befehl-Fahrt passiert werden, da aufgrund fehlender Signalinformation ein "Halt"-Begriff am Signal B angenommen wird. Ab dem gestörten Signal B muss in einer Sichtfahrt mit alleiniger Verantwortung bis zum Standort des nächsten Signals C gefahren werden, da aus den obwohl vollständig vorhandenen Streckendaten keine Telegrammauswahl über Funk erfolgen kann. Am nächsten Signal D kann dann der normale Betrieb fortgesetzt werden.

Es kann auch der Fall eintreten, dass die geräteseitige Funkeinrichtung ausfällt oder permanent gestört ist. In diesem Falle wird das Fahrzeuggerät mit Erkennen des Ausfalls eine Störfahrt mit einer ablaufenden Bremskurve auf die Sichtfahrgeschwindigkeit einleiten und die darauf folgende Sichtfahrt überwachen. Die Weiterfahrt ist betrieblich zu regeln.

## Patentansprüche

1. Verfahren zum Betreiben eines Zugbeeinflussungssystems für eine Strecke mit Streckenblockabschnitten (A-B,B-C,C-D,D-E) bei dem
• eine punktförmige Datenübertragung zwischen jeweils einer Streckeneinrichtung mit einer streckenseitigen Funkeinrichtung (22) an den Enden der Streckenblockabschnitte (A-B,B-C,C-D,D-E) und einem Fahrzeuggerät mit einer fahrzeuggeräteseitigen Funkeinrichtung erfolgt,
• an Datenpunkten (z.B.20) an den Enden der Streckenblockabschnitte (z.B. A-B) von dem Fahrzeuggerät jeweils Adressendaten des Signals (z.B. C) des jeweils nächsten Streckenblockabschnitts (z.B. B-C) und Streckendaten des jeweils übernächsten Streckenblockabschnitts (z.B. C-D) sowie jeweils Speicherdaten in Form eines gespeicherten, kompletten Satzes von Telegrammen aktiviert werden, die die möglichen Zustände des Signals (z.B. C) jeweils an dem nächsten Streckenblockabschnittsende kennzeichnen,
• das Fahrzeuggerät jeweils nach Passieren eines Datenpunktes (z.B. 20) eine Sendeaufforderung (Sc) an die streckenseitige Funkeinrichtung (z.B. 22) am Ende des nächsten Streckenblockabschnitts (z.B. B-C) sendet, woraufhin eine gesicherte Information (Jc) des jeweils am Signal (z.B. C) dieses Streckenblockabschnitts (z.B. B-C) angezeigten Signalbegriffs von der streckenseitigen Funkeinrichtung (22) über die geräteseitige Funkeinrichtung zu dem Fahrzeuggerät gesendet wird, um damit im Fahrzeuggerät anhand der Speicherdaten ein aktuelles Telegramm auszuwählen.

2. Verfahren nach Anspruch 1,
**dadurch gekennzeichnet, dass**
• an den Datenpunkten (z.B. 20) zusätzlich jeweils Adressendaten des Signals (D) des jeweils übernächsten Streckenblockabschnitts (C-D) und Streckendaten des jeweils darauf folgenden Streckenblockabschnitts (z.B. D-E) aktiviert werden.

3. Verfahren nach Anspruch 1 oder 2,
**dadurch gekennzeichnet, dass**
• jeweils die Adressendaten der Signale und die Streckendaten sowie jeweils die Speicherdaten in Form eines gespeicherten, kompletten Satz von Telegrammen von den Datenpunkten übernommen werden.

4. Verfahren nach Anspruch 3,
**dadurch gekennzeichnet, dass**
• als Datenpunkte (20,26,27) Festdaten-Balisen verwendet werden.

5. Verfahren nach Anspruch 1,
**dadurch gekennzeichnet, dass**
• auf dem Fahrzeuggerät ein Strecken-Datenspeicher eingesetzt wird, in dem die Adressendaten der Signale und die Streckendaten der Strecke sowie die Speicherdaten in Form eines gespeicherten, kompletten Satzes von Telegrammen an der Strecke gespeichert sind, und
• an den Datenpunkten jeweils die Adressendaten des Signals des jeweils nächsten Streckenblockabschnitts und die Streckendaten des jeweils übernächsten Streckenblockabschnitts sowie jeweils die Speicherdaten in Form eines gespeicherten, kompletten Satz von Telegrammen aus dem Strecken-Datenspeicher aufgerufen werden, die die möglichen Zustände des Lichtsignals jeweils an dem nächsten Streckenblockabschnittsende kennzeichnen.

6. Verfahren nach Anspruch 5,
**dadurch gekennzeichnet, dass**
• als Datenpunkte festcodierte Gleiskoppelspulen verwendet werden.

7. Verfahren nach einem der vorangehenden Ansprüche,
**dadurch gekennzeichnet, dass**
• als gesicherte Information eine jeweils am Ende der Streckenblockabschnitte gebildete codierte Information des jeweils angezeigten Signalbegriffs verwendet wird.

8. Verfahren nach Anspruch 7,
**dadurch gekennzeichnet, dass**
• ein 2-kanalig (24,25) ausgelegter 2aus5-Code verwendet wird.

9. Verfahren nach Anspruch 7,
**dadurch gekennzeichnet, dass**
• eine einkanalige Übertragung mit einem sicher verdoppelten 2aus5-Code vorgenommen wird.

10. Verfahren nach einem der Ansprüche 1 bis 6,
**dadurch gekennzeichnet, dass**
• als gesicherte Information jeweils die Stell-Information verwendet wird, die vom jeweils zugeordneten Stellwerk zu dem Signal am Ende des jeweiligen Streckenblockabschnitts gesichert gesendet wird.

11. Zugbeeinflussungssystem für eine Strecke mit Streckenblockabschnitten (A-B,B-C,C-D,D-E) mit einer punktförmigen Datenübertragung zwischen jeweils einer Streckeneinrichtung mit einer streckenseitigen Funkeinrichtung (22) an den Enden der Streckenblockabschnitte (A-B,B-C,C-D,D-E) und einem Fahrzeuggerät mit einer geräteseitigen Funkeinrichtung, bei dem
• in dem Fahrzeuggerät eine Aktivierungseinrichtung vorgesehen ist, die an Datenpunkten (z.B. 20) an den Enden der Streckenblockabschnitte (z.B. A-B) von dem Fahrzeuggerät jeweils Adressendaten des Signals (C) des jeweils nächsten Streckenblockabschnitts (z.B. B-C) und Streckendaten des jeweils übernächsten Streckenblockabschnitts (z.B. C-D) sowie jeweils Speicherdaten in Form eines gespeicherten, kompletten Satz von Telegrammen aktiviert, die die möglichen Zustände des Signals (z.B. C) jeweils an dem Ende des nächsten Streckenblockabschnitts (z.B. B-C) kennzeichnen,
• an dem Ende der Streckenblockabschnitte (z.B. B-C) eine Informationseinrichtung (23) vorhanden ist, die jeweils nach Passieren eines Datenpunktes (z.B. 20) durch das Fahrzeuggerät mit Aussenden einer Sendeaufforderung (Sc) an die streckenseitige Funkeinrichtung (22) am Ende des jeweils nächsten Streckenblockabschnitts (z.B. B-C) eine gesicherte Information (Jc) des jeweils am Signal (z.B. C) dieses Streckenblockabschnitts (z.B. B-C) angezeigten Signalbegriffs bereit hält, und
• auf dem Fahrzeuggerät eine Auswähleinrichtung vorhanden ist, die beim Eingang einer von der streckenseitigen Funkeinrichtung (22) über die geräteseitige Funkeinrichtung zu dem Fahrzeuggerät gesendeten, gesicherten Information (Jc) anhand der Speicherdaten ein aktuelles Telegramm auswählt.

12. Zugbeeinflussungssystem nach Anspruch 11,
**dadurch gekennzeichnet, dass**
• die Aktivierungseinrichtung derart ausgebildet ist, dass sie an den Datenpunkten zusätzlich jeweils Adressendaten des Signals des jeweils übernächsten Streckenblockabschnitts und Streckendaten des jeweils darauf folgenden Streckenblockabschnitts aktiviert.

13. Zugbeeinflussungssystem nach Anspruch 11 oder 12,
**dadurch gekennzeichnet, dass**
• die Aktivierungseinrichtung als eine Abfrageeinrichtung ausgebildet ist, die jeweils die Adressendaten des Lichtsignals des jeweils nächsten Streckenblockabschnitts und die Streckendaten des jeweils übernächsten Streckenblockabschnitts sowie jeweils die Speicherdaten in Form eines gespeicherten, kompletten Satz von Telegrammen von den Datenpunkten übernimmt.

14. Zugbeeinflussungssystem nach einem der Ansprüche 11 bis 13,
**dadurch gekennzeichnet, dass**
• die Datenpunkte (20,26,27) Festdaten-Balisen sind.

15. Zugbeeinflussungssystem nach Anspruch 11,
**dadurch gekennzeichnet, dass**
• die Aktivierungseinrichtung einen Strecken-Datenspeicher umfasst, in dem die Adressendaten der Signale und die Streckendaten der Strecke sowie die Speicherdaten in Form eines gespeicherten, kompletten Satzes von Telegrammen an der Strecke gespeichert sind, und
• die Aktivierungseinrichtung eine mit dem Strecken-Datenspeicher verbundene Datenverarbeitungseinrichtung aufweist, die an den Datenpunkten jeweils die Adressendaten des Signals des jeweils nächsten Streckenblockabschnitts und die Streckendaten des jeweils übernächsten Streckenblockabschnitts sowie jeweils die Speicherdaten in Form eines gespeicherten, kompletten Satzes von Telegrammen aus dem Strecken-Datenspeicher aufruft, die die möglichen Zustände des Signals jeweils an dem übernächsten Ende der Streckenblockabschnitte kennzeichnen.

16. Zugbeeinflussungssystem nach Anspruch 15,
**dadurch gekennzeichnet, dass**
• die Datenpunkte festcodierte Gleiskoppelspulen sind.

17. Zugbeeinflussungssystem nach einem der Ansprüche 11 bis 15,
**dadurch gekennzeichnet, dass**
• die Informationseinrichtung derart ausgebildet ist, dass sie als gesicherte Information eine codierte Information des jeweils am Signal angezeigten Signalbegriffs verfahrensgesichert erzeugt.

18. Zugbeeinflussungssystem nach Anspruch 17,
**dadurch gekennzeichnet, dass**
• die Informationseinrichtung (23) derart ausgebildet ist, dass die codierten Informationen (Jc) mit einem 2-kanalig (24,25) ausgelegten 2aus5-Code übertragen werden.

19. Zugbeeinflussungssystem nach Anspruch 17,
**dadurch gekennzeichnet, dass**
• die Informationseinrichtung derart ausgebildet ist, dass die codierten Informationen einkanalig mit einem sicher verdoppelten 2aus5-Code übertragen werden.

20. Zugbeeinflussungssystem nach Anspruch 17,
**dadurch gekennzeichnet, dass**
• die Informationseinrichtung derart ausgebildet ist, dass sie als gesicherte Information jeweils die Stell-Information vom jeweils zugeordneten Stellwerk zu dem Signal am Ende des jeweiligen Streckenblockabschnitts zu der streckenseitigen Funkeinrichtung überträgt.

## Claims

1. Method for operating a train control system for a track section with block sections (A-B,B-C,C-D,D-E), in which
• a singular data transmission takes place between respectively a trackside unit with a trackside radio communication unit (22) at the ends of the block sections (A-B,B-C,C-D,D-E) and a train-borne unit with a radio communication unit on the train-borne unit side,
• at data points (e.g. 20) at the ends of the block sections (e.g. A-B) address data for the signal (e.g. C) of the respective next block section (e.g. B-C) and track data for the respective next-but-one block section (e.g. C-D), along with in each case stored data in the form of a stored complete set of telegrams characterising the possible states of the signal (e.g. C) respectively at the end of the next block section, is activated by the train-borne unit,
• the train-borne unit, after respectively passing a data point (e.g. 20), sends a request to send (Sc) to the trackside radio communication unit (e.g. 22) at the end of the next block section (e.g. B-C), whereupon secure information (Jc) for the signal aspect displayed respectively at the signal (e.g. C) of this block section (e.g. B-C) is sent to the train-borne unit by the trackside radio communication unit (22) via the unit-side radio communication unit, in order thereby to select a current telegram in the train-borne unit based on the stored data.

2. Method according to claim 1,
**characterised in that**
• address data for the signal (D) of the respective next-but-one block section (C-D) and track data for the respective subsequent block section (e.g. D-E) is additionally respectively activated at the data points (e.g. 20).

3. Method according to claim 1 or 2,
**characterised in that**
• the address data for the signals and the track data, along with in each case the stored data in the form of a stored complete set of telegrams, is respectively accepted from the data points.

4. Method according to claim 3,
**characterised in that**
• fixed data balises are used as data points (20,26,27).

5. Method according to claim 1,
**characterised in that**
• a track data memory is used on the train-borne unit, in which the address data for the signals and the track data for the track section, along with the stored data in the form of a stored complete set of telegrams, is stored at the track section, and
• the address data for the signal of the respective next block section and the track data for the respective next-but-one block section, along with in each case the stored data in the form of a stored complete set of telegrams characterising the possible states of the light signal respectively at the end of the next block section, is requested from the track data memory at the data points in each case.

6. Method according to claim 5,
**characterised in that**
• hard-coded track coupling coils are used as data points.

7. Method according to one of the preceding claims,
**characterised in that**
• coded information for the respectively displayed signal aspect which is formed respectively at the end of the block sections is used as secure information.

8. Method according to claim 7,
**characterised in that**
• a two-out-of-five code configured with 2 channels (24,25) is used.

9. Method according to claim 7,
**characterised in that**
• a single-channel transmission takes place using a securely duplicated two-out-of-five code.

10. Method according to one of claims 1 to 6,
**characterised in that**
• the control information that is sent securely from the respectively assigned interlocking to the signal at the end of the respective block section is used as secure information.

11. Train control system for a track section having block sections (A-B,B-C,C-D,D-E) with a singular data transmission between respectively a trackside unit with a trackside radio communication unit (22) at the ends of the block sections (A-B,B-C,C-D,D-E) and a train-borne unit with a unit-side radio communication unit, in which
• an activation unit is provided in the train-borne unit, and at data points (e.g. 20) at the ends of the block sections (e.g. A-B) activates address data for the signal (C) of the respective next block section (e.g. B-C) and track data for the respective next-but-one block section (e.g. C-D), along with in each case stored data in the form of a stored complete set of telegrams characterising the possible states of the signal (e.g. C) respectively at the end of the next block section (e.g. B-C),
• an information unit (23) is present at the end of the block sections (e.g. B-C) and, in each case after a data point (e.g. 20) has been passed by the train-borne unit with transmission of a request to send (Sc) to the trackside radio communication unit (22) at the end of the respective next block section (e.g. B-C), holds secure information (Jc) on the signal aspect displayed respectively at the signal (e.g. C) of said block section (e.g. B-C), and
• a selection unit is present on the train-borne unit and on receipt of secure information (Jc) sent from the trackside radio communication unit (22) via the unit-side radio communication unit to the train-borne vehicle selects a current telegram based on the stored data.

12. Train control system according to claim 11,
**characterised in that**
• the activation unit is designed such that at the data points it additionally respectively activates address data for the signal of the respective next-but-one block section and track data for the respective subsequent block section.

13. Train control system according to claim 11 or 12,
**characterised in that**
• the activation unit is designed as an interrogation unit, which respectively accepts from the data points the address data for the light signal of the respective next block section and the track data for the respective next-but-one block section, along with in each case the stored data in the form of a stored complete set of telegrams.

14. Train control system according to one of claims 11 to 13,
**characterised in that**
• the data points (20,26,27) are fixed data balises.

15. Train control system according to claim 11,
**characterised in that**
• the activation device comprises a track data memory, in which the address data for the signals and the track data for the track section, along with the stored data in the form of a stored complete set of telegrams, is stored at the track section, and
• the activation device has a data processing unit connected to the track data memory, which at the data points respectively retrieves from the track data memory the address data for the signal of the respective next block section and the track data for the respective next-but-one block section, along with in each case the stored data in the form of a stored complete set of telegrams characterising the possible states of the signal respectively at the next-but-one end of the block sections.

16. Train control system according to claim 15,
**characterised in that**
• the data points are hardcoded track coupling coils.

17. Train control system according to one of claims 11 to 15,
**characterised in that**
• the information unit is designed such that it generates coded information for the respective signal aspect displayed at the signal as secure information in procedure-protected mode.

18. Train control system according to claim 17,
**characterised in that**
• the information unit (23) is designed such that the coded information (Jc) is transmitted with a two-out-of-five code configured with 2 channels (24,25).

19. Train control system according to claim 17,
**characterised in that**
• the information unit is designed such that the coded information is transmitted on a single-channel basis with a securely duplicated two-out-of-five code.

20. Train control system according to claim 17,
**characterised in that**
• the information unit is designed such that in each case it transmits to the trackside radio communication unit, as secure information, the control information from the respectively assigned interlocking to the signal at the end of the respective block section.

## Revendications

1. Procédé pour faire fonctionner un système de commande automatique des trains pour une voie ayant des tronçons (A-B, B-C, C-D, D-E) de block
• une transmission ponctuelle de données a lieu entre respectivement un dispositif de voie ayant un dispositif (22) radio, du côté de la voie, aux extrémités des tronçons (A-B, B-C, C-D, D-E) de block et un appareil de véhicule ayant un dispositif radio, du côté de l'appareil de véhicule,
• en des points (par exemple 20) de données aux extrémités des tronçons (par exemple A-B) de block, il est activé, sous la forme d'un jeu mémorisé et complet de télégrammes, par l'appareil de véhicule, respectivement des données d'adresse du signal (par exemple C), du tronçon (par exemple B-C) de block immédiatement voisin et des données de voie du tronçon (par exemple C-D) de block suivant le voisin ainsi que des données de mémoire, télégrammes qui caractérisent les états possibles du signal (par exemple C) à l'extrémité du tronçon de block immédiatement voisin,
• l'appareil de véhicule envoie, après passage d'un point (par exemple 20) de données, une invitation (Sc) à émettre au dispositif (par exemple 22) radio, du côté de la voie, à la fin du tronçon (par exemple B-C) suivant immédiatement voisin, une information (Jc) sécurisée de l'aspect du signal indiqué au signal (par exemple C) de ce tronçon (par exemple B-C) de block étant envoyé par le dispositif (22) radio, du côté de la voie, à l'appareil de véhicule, par l'intermédiaire du dispositif radio, du côté de l'appareil, afin de choisir un télégramme en cours dans l'appareil du véhicule, à l'aide des données de mémoire.

2. Procédé suivant la revendication 1,
caractérisé en que
• sur les points (par exemple 20) de données, il est activité en outre des données d'adresse du signal (D) du tronçon (C-D) de block venant après celui immédiatement suivant et des données de voie du tronçon (par exemple DE) de block venant ensuite.

3. Procédé suivant la revendication 1 ou 2,
caractérisé en que
• les données d'adresse des signaux et les données de voie ainsi que les données de mémoire sont prises en charge par les points de données, sous la forme d'un jeu mémorisé et complet de télégrammes.

4. Procédé suivant la revendication 3,
caractérisé en que
• l'on utilise comme points (20, 26, 27) de données des balises de données fixes.

5. Procédé suivant la revendication 1,
caractérisé en que
• l'on utilise sur l'appareil de véhicule une mémoire de données de voie, dans laquelle les données d'adresse des signaux et les données de voie de la voie ainsi que les données de mémoire sont mémorisées sur la voie, sous la forme d'un jeu mémorisé et complet de télégrammes et
• aux points de données, on appelle les données d'adresse du signal du tronçon de block suivant immédiatement et les données de voie du tronçon de block suivant le tronçon de block venant immédiatement ensuite ainsi que les données de mémoire, sous la forme d'un jeu mémorisé et complet de télégrammes, qui caractérise les états possibles du signal lumineux à l'extrémité venant immédiatement ensuite du tronçon de block.

6. Procédé suivant la revendication 5,
caractérisé en que
• l'on utilise comme points de données des bobines de couplage de voie codées de manière fixe.

7. Procédé suivant l'une des revendications précédentes,
caractérisé en que
• l'on utilise comme information sécurisée une information, codée et formée à la fin des tronçons de block, de l'aspect de signal indiqué.

8. Procédé suivant la revendication 7,
caractérisé en que
• l'on utilise un code 2 sur 5 conçu à deux canaux (24, 25).

9. Procédé suivant la revendication 7,
caractérisé en que
• l'on effectue une transmission sur un canal avec un code 2 sur 5 sécurisé et doublé.

10. Procédé suivant l'une des revendications 1 à 6,
caractérisé en que
• l'on utilise comme information sécurisée l'information d'aiguillage, qui est envoyée de manière sécurisée par le poste d'aiguillage associé au signal à la fin du tronçon de block.

11. Système de contrôle automatique des trains pour une voie ayant des tronçons (A-B, B-C, C-D, D-E) de block, comprenant une transmission ponctuelle de données, entre un dispositif de voie, ayant un dispositif (22) radio, du côté de la voie, aux extrémités des tronçons (A-B, B-C, C-D, D-E) de block et un appareil de véhicule ayant un dispositif radio, du côté du véhicule, dans lequel
• il est prévu, dans l'appareil du véhicule, un dispositif d'activation, qui, en des points (par exemple 20) de données, aux extrémités des tronçons (par exemple A-B) de block active, par l'appareil de véhicule, des données d'adresse du signal (C) du tronçon (par exemple B-C) de block suivant immédiatement et des données de voie du tronçon (par exemple C-D) de block venant immédiatement après le tronçon suivant, ainsi que des données de mémoire, sous la forme d'un jeu mémorisé et complet de télégrammes, qui caractérisent les états possibles du signal (par exemple C), à l'extrémité du tronçon (par exemple B-C) de block suivant immédiatement,
• à la fin des tronçons (par exemple B-C) de block, il y a un dispositif (23) d'information, qui, après le passage d'un point (par exemple 20) de données par l'appareil de véhicule, avec émission d'une invitation (Sc) à émettre au dispositif (22) radio, du côté de la voie, maintient prête, à la fin du tronçon (par exemple B-C) de block venant immédiatement ensuite, une information (Jc) sécurisée de l'aspect du signal indiqué au signal (par exemple C) de ce tronçon (par exemple B-C) de block et
• il y a sur l'appareil de véhicule un dispositif de sélection, qui, à l'entrée d'une information (Jc) sécurisée et envoyée à l'appareil de véhicule par le dispositif (22) radio, du côté de la voie, par l'intermédiaire du dispositif radio, du côté de l'appareil, sélectionne un télégramme en cours à l'aide des données de mémoire.

12. Système de contrôle automatique des trains suivant la revendication 11,
**caractérisé en ce que**
• le dispositif d'activation est tel qu'il active aux points de données, en outre, des données d'adresse du signal du tronçon de block suivant immédiatement et des données de voie du tronçon de block venant ensuite.

13. Système de contrôle automatique des trains suivant la revendication 11 ou 12,
**caractérisé en ce que**
• le dispositif d'activation est constitué sous la forme d'un dispositif d'interrogation, qui prend en charge, par les points de données, sous la forme d'un jeu mémorisé et complet de télégrammes, les données d'adresse du signal lumineux du tronçon de block suivant immédiatement et les données de voie du tronçon de block suivant le tronçon immédiatement suivant ainsi que les données de mémoire.

14. Système de contrôle automatique des trains suivant l'une des revendications 11 à 13,
**caractérisé en ce que**
• les points (20, 26, 27) de données sont des balises de données fixes.

15. Système de contrôle automatique des trains suivant la revendication 11,
**caractérisé en ce que**
• le dispositif d'activation comprend une mémoire de données de voie, dans laquelle les données d'adresse des signaux et les données de voie des voies ainsi que les données de mémoire sont mémorisées sur la voie, sous la forme d'un jeu mémorisé et complet de télégrammes et
• le dispositif d'activation a un dispositif de traitement de données relié à la mémoire de données de voie, qui appelle, dans la mémoire de données de voie aux points de données, les données d'adresse du signal du tronçon de block suivant immédiatement et les données de voie du tronçon de block suivant le tronçon de block immédiatement suivant, ainsi que les données de mémoire, sous la forme d'un jeu mémorisé et complet de télégrammes, qui caractérisent les états possibles du signal à l'extrémité suivant celle venant immédiatement ensuite des tronçons de block.

16. Système de contrôle automatique des trains suivant la revendication 15,
**caractérisé en ce que**
• les points de données sont des bobines de couplage de voie codées de manière fixe.

17. Système de contrôle automatique des trains suivant l'une des revendications 11 à 15,
**caractérisé en ce que**
• le dispositif d'information est constitué de manière à produire, d'une façon sécurisée en procédé, comme information sécurisée, une information codée de l'aspect de signal indiqué au signal.

18. Système de contrôle automatique des trains suivant la revendication 17,
**caractérisé en ce que**
• le dispositif (23) d'information est constitué de manière à transmettre les informations (Jc) codées avec un code 2 sur 5 conçu pour deux canaux (24, 25).

19. Système de contrôle automatique des trains suivant la revendication 17,
**caractérisé en ce que**
• **en ce que** le dispositif d'information est constitué de manière à transmettre les informations codées par un seul canal, par un code 2 sur 5 doublé et sécurisé.

20. Système de contrôle automatique des trains suivant la revendication 17,
**caractérisé en ce que**
• le dispositif d'information est constitué de manière à transmettre au signal à la fin du tronçon de block, comme information sécurisée, l'information d'aiguillage du poste d'aiguillage associé au dispositif radio, du côté de la voie.
